# EUROPÄISCHE PATENTSCHRIFT

(11) **EP 1 321 418 B1**
(45) Veröffentlichungstag und Bekanntmachung des Hinweises auf die Patenterteilung: **11.05.2005**
(21) Anmeldenummer: 02027352.0
(22) Anmeldetag: 07.12.2002
(51) Int. Cl.: B66B 11/00, E04F 17/00

(54) **Aufzugsschacht**
Lift shaft
Gaine d'ascenseur

(30) Priorität: 21.12.2001 EP 01811256
(43) Veröffentlichungstag der Anmeldung: 25.06.2003
(73) Patentinhaber: INVENTIO AG, CH-6052 Hergiswil (CH)
(72) Erfinder: Kocher, Johannes, Masch. Ing. HTL, 6044 Udligenswil (CH)

(56) Entgegenhaltungen:
- WO-A-99/64338
- DE-A- 2 054 936
- DE-A- 2 210 631
- DE-A- 2 755 267
- DE-U- 20 105 144
- GB-A- 1 459 537

## Beschreibung

Die vorliegende Erfindung betrifft einen Aufzugsschacht nach dem Oberbegriff des Patentanspruchs 1.

Aus der Gebrauchsmusterschrift DE 201 05 144 U1 ist ein selbsttragender Seilaufzug bekannt, bei dem die Führung der Kabinen und der Gegengewichte an der Schachttürfront angeordnet ist. Zu diesem Zweck ist eine statisch selbsttragende integrierte Frontstruktur vorgesehen, die vom Schachtboden bis zur Schachtdecke reicht und gleichzeitig eine Trennwand zwischen Vorraum und Schacht bildet. Bei der Struktur handelt es sich um eine Stahlkonstruktion. Die integrierte Frontstruktur weist mindestens zwei Schachttürmodule auf, die vertikal zwischen einem unteren Puffermodul und einem oberen Antriebsmodul angeordnet sind. Die integrierte Frontstruktur umfasst zwei durchgehende, modular ausgebildete, senkrecht stehende, hohle Säulen, die Türsäulen genannt werden, weil sie einen Zwischenraum definieren, in dem sich die Schachttüren befinden. Diese hohlen Türsäulen führen im Innern die Gegengewichte. Rechts und links an der Rückseite der Türsäulen ist jeweils ein Rahmen mit Führungsschienen zur Führung der Kabine angebaut. Dieser Rahmen bildet mit der Türfront eine U-förmige Struktur. An der Rückseite jeder Säule ist im rechten Winkel zur Türfront ein weiterer Rahmen mit Schienen zur Führung der Kabine angeschweisst.

Die Schachttürmodule können, falls unterschiedliche Stockwerkhöhen bestehen, eine Standard-Schachttüreinheit und eine auftragsspezifische Anpassungseinheit umfassen, die mittels auf dem Führungsschienenrahmen angebrachter Zapfen in vertikaler Achse zusammengesteckt werden, um die vorgegebene Höhe des Schachttürmoduls zu erreichen. Für Reparaturen und Wartungen sind die Einbauten des Antriebsmoduls über eine Klappe vom Vorraum aus zugänglich. Bei einer Variante des Antriebsmoduls sind die Treibscheiben mit je einem eigenen Antriebsaggregat versehen. Die hohlen Säulen der Schachttüreneinheit können aus verschiedenen Materialien, wie Stahl, Aluminium, Beton, Kunststoff bestehen und unterschiedliche Formen aufweisen.

Aus der Patentschrift CH 525 833 ist ferner eine Betonstruktur bekannt, die als Aufzugsschacht mit zwei Führungswänden, sowie einer vorderen Wand und einer Rückwand dient. An den Seitenwänden sind Rippen mit mehreren Führungsflächen ausgeführt, die als Führung für die Aufzugskabine dienen. Diese Rippen sind mit den Wandungsteilen homogen und kontinuierlich verbunden. Parallel zu diesen Rippen sind ähnliche Führungsteile vorhanden, um dem in Drähten oder Seilen geführten Gegengewicht aus Sicherheitsgründen eine zusätzliche Führung zu bieten. Die Seitenwände sind jeweils auf zwei gegenüberliegenden Enden, oben und unten, mit Zentrierungen versehen.

Es ist nun Aufgabe der vorliegenden Erfindung, einen verbesserten Aufzugsschacht ähnlicher Gattung zu schaffen.

Diese Aufgabe wird in vorteilhafter Weise erfindungsgemäss durch einen Aufzugsschacht nach Patentanspruch 1 gelöst.

Durch die Erfindung lässt sich der Aufwand baulicher Art für derartige Systeme signifikant reduzieren.

Andere vorteilhafte Ausführungen der Erfindung ergeben sich aus den weiteren abhängigen Ansprüchen.

Die Erfindung wird nachfolgend, beispielsweise an Hand von Zeichnungen, näher erläutert. Es zeigen:
- Fig. 1 und 2: schematische, perspektivische Darstellungen von zwei Fahrbahnelementen nach einer ersten Ausführung der Erfindung, die aufeinander montiert werden,
- Fig. 3: eine perspektivische Darstellung einer zweiten Ausführung eines solchen Fahrbahnelements, das auch Fahrbahn- und Türfrontmodul genannt wird,
- Fig. 4: eine schematische Querschnittdarstellung eines derartigen Fahrbahnelements,
- Fig. 5A: eine schematische perspektivische Darstellung eines Fahrbahnelements, das auf einer in eine Gebäudebodenplatte eingegossenen Wanne ruht,
- Fig. 5B: eine vergrösserte Detailansicht der Fig. 5A,
- Fig. 6: eine perspektivische Darstellung eines Fahrbahnelements, bevor es auf eine in der Gebäudebodenplatte eingegossene Wanne nach der Erfindung abgesenkt wird,
- Fig. 7: einige Details einer solchen Wanne,
- Fig. 8A: eine schematische Seitenansicht eines Ausschnitts eines erfindungsgemässen Topmoduls,
- Fig. 8B: eine schematische Seitenansicht des erfindungsgemässen Topmoduls nach Fig. 8A,
- Fig. 9: eine schematische Querschnittdarstellung eines derartigen Topmoduls,
- Fig. 10: eine Querschnittdarstellung eines Kopplungsstücks für erfindungsgemässe Fahrbahnelemente,
- Fig. 11 und 12: eine perspektivische Darstellung von zwei aufeinander platzierbaren Fahrbahnelementen mit je einem Kopplungsstück an deren Enden,
- Fig. 13 und 14: Detailansichten der Kopplungselemente vor dem Eingiessen,
- Fig. 15: eine perspektivische Darstellung eines weiteren Fahrbahnelements, das Mittel zum Stützen einer Schalung aufweist, und
- Fig. 16: eine schematische Schnittdarstellung eines weiteren Fahrbahnelements, das Mittel zum Stützen einer Schalung aufweist.

Die modularen Fahrbahnelemente 10 und 20 nach Fig. 1 und 2 weisen grundsätzlich drei Wände 1, 2, 3 und einen zumindest angenähert C-förmigen Querschnitt bzw. Grundriss auf. Diese C-förmigen Fahrbahnelemente 10 und 20 sind vorzugsweise derart aufgebaut, dass sie vorfabrizierte Fahrbahn- und Türfront-Module bilden, und umfassen je zwei integrierte Kabinenführungen oder Fahrbahnen 11, 12 (Fig. 1) bzw. 21, 22 (Fig. 2) und je eine Türöffnung 13 bzw. 23. In der Ausführung nach Fig. 1 sind die Ecken bzw. Eckkanten 14, 15 rechtwinklig ausgebildet, sie können jedoch auch abgerundet sein oder andere architektonisch und technisch sinnvolle Formen aufweisen. Sie müssen auch nicht unbedingt symmetrisch sein, wie in den Figuren 1 und 2 dargestellt.

Die Flächen 16, 17 der Innenseiten des C-förmigen Fahrbahnelements können parallel sein oder, wie in Fig. 1 dargestellt, auf der Schachtinnenseite einen inneren Eckwinkel α bilden, der beispielsweise grösser als 90 Grad ist, wobei die Wände 1, 2 mit zunehmendem Abstand von der Wand 3 dünner werden können. Vorzugsweise sind die modularen Fahrbahnelemente 10 und 20 vorfabrizierte Betonmodule (z.B. aus gegossenem Beton), wobei die Fahrbahnelemente 10 und 20 mit Kanälen 18 oder anderen Ausnehmungen für eine integrierte Verkabelung versehen sein können. Die Fahrbahnen 11, 12 (Fig. 1) bzw. 21, 22 (Fig. 2) können mit einem durchgehenden Hohlraum 19, beispielsweise für ein Kabel zum gegenseitigen Verspannen mehrerer aufeinander ruhender Fahrbahnelemente 10, 20, versehen sein. Durch das gegenseitige Verspannen kann die Stabilität eines aus mehreren modularen Fahrbahnelementen 10, 20 bestehenden Aufzugsschachtes verbessert werden.

Das modulare Fahrbahnelement 30 nach den Figuren 3 und 4 umfasst im Beton integrierte Kabinenführungen 31, 32, im Beton integrierte Führungen 33, 34 und 35, 36 für Ausgleichgewichte und im Beton integrierte Führungen 37, 38 für Schachttüren. Vorzugsweise sind diese Führungen direkt im Beton ausgeformt, oder zum Beispiel als Metallführungen in das Beton eingegossen.

Fig. 4 zeigt eine Draufsicht des Aufzugsschachts, der durch eine weitere C-förmige Konstruktion oder ein Modul 39 peripher abgeschlossen sein kann, wo eine Aufzugkabine 40 mit Türen 41, 42, 43, 44 untergebracht ist, die ein Türsystem mit verschiebbaren Türblättern bilden. Vorzugsweise ist das Modul 39 statisch nicht-tragend ausgeführt. An der Aufzugkabine 40 ist oben und unten je ein Träger 45 mit Rollen 93, 94, 95, 96 für die Führung der Aufzugkabine befestigt. In Fig. 3 sind auch vier gegebenenfalls vormontierbare Schachttüren 46, 47, 48, 49 dargestellt, die in den Führungen 37, 38 gelagert sein können. Zum seitlichen Platzgewinn können die Ausgleichgewichtsführungen 33 bis 36, wie in den Figuren 3 und 4 dargestellt, seitlich, das heisst links und/oder rechts an den zumindest angenähert parallelen oder vorzugsweise einen inneren Eckwinkel α > 90° bildenden Seiten 16, 17 (Fig. 1) des C-förmigen Fahrbahnelements 30 und innerhalb der Schachtwandprojektion angeordnet sein.

In einer weiteren Ausführungsform kann das Modul 39 im Gebäude eine tragende Funktion haben, ohne jedoch den Aufzugschacht und dessen Elemente zu tragen.

In Fig. 5A und Fig. 5B ist ein Fahrbahnelement 70 gezeigt, das auf einer vorgefertigten Schachtgrubenwanne 60 ruht.

Diese Schachtgrubenwanne 60 ist in die Gebäudebodenplatte des Gebäudes eingegossen und ist daher später von ausserhalb des Aufzugschachtes praktisch unsichtbar. Die Wanne 60 dient als Schalung beim Giessen der Gebäudebodenplatte. Eine mögliche Ausführungsform einer Schachtgrubenwanne 60 ist in Fig. 5A, Fig. 5B und Fig. 7 gezeigt und stellt ein durch einen Baumeister als Schachtgrube eingebrachtes Basismodul dar. Vorzugsweise weist die Wanne 60 einen Boden 64 auf. Unter dem Begriff Wanne kann im Sinne der Erfindung gegebenenfalls auch eine Wanne mit einem eine Öffnung aufweisenden Boden oder sogar ein bodenloser Rahmen subsumiert werden. Die Gebäudebodenplatte wird auf einem Grundboden (z.B. dem Baugrubenboden) hergestellt, wobei die Wanne 60 eingegossen werden kann. Dann kann darauf ein erstes vorfabriziertes auf die Baustelle geliefertes, beispielsweise C-förmig ausgebildetes Fahrbahnelement 70 eingebracht werden, wobei danach weitere Fahrbahnelemente 20 (Fig. 2) aufeinander geschichtet und, mit dem Gebäude wachsend, montiert werden. Diese Arbeiten können zumindest zum Teil durch einen Baumeister ausgeführt werden. Die aufeinander gestapelten und auf die Gebäudebodenplatte abgestützten Fahrbahnelemente bilden eine Aufzugstragstruktur, die ein Topmodul (siehe zum Beispiel Figuren 8A und 8B) und Treppenhauspodeste tragen kann. Vorzugsweise sind die Fahrbahnelemente von der Statik her so dimensioniert, dass sie die vertikalen Kräfte in dem Aufzugsschacht aufzunehmen in der Lage sind. Bei diesen vertikalen Kräften handelt es sich insbesondere um das Eigengewicht des Aufzugsschachtes und um die im Betrieb des Aufzugs auftretende Kräfte.

Im Folgenden wird ein Montagebeispiel für die Montage einer Schachtgrubenwanne 60 angegeben. In einer Baugrube wird ein dünnes, waagerechtes Mörtelbeet bereitgestellt, wobei die genaue Höhenlage berücksichtigt werden muss. Die Schachtgrubenwanne 60 wird eingebracht und auf diesem Mörtelbeet in die korrekte Lage geschoben. Dann kann die Schachtgrubenwanne 60 mit Wasser gefüllt werden, damit sie sich beim Giessen der Gebäudebodenplatte nicht verschiebt. Anschliessend wird um die Schachtgrubenwanne herum Beton in die Baugrube gegossen, um die Gebäudebodenplatte zu erzeugen. Nach dem Aushärten der Gebäudebodenplatte wird das erste Fahrbahnelement 70 aufgesetzt, wie in den Figuren 6 und 7 schematisch durch Pfeile angedeutet. An der Auflagestelle des ersten Fahrbahnelements 70 auf der Schachtgrubenwanne 60 kann eine dünne Mörtelschicht aufgebracht werden. Das Fahrbahnelement 70 wird mittels eines Zentrier- & Positionierbolzens 71 positioniert. Die genaue Lage in der horizontalen Ebene wird mittels Rotation um eine vertikale Achse 72 justiert. Mit den Stellschrauben 62 wird das Fahrbahnelement in die Mörtelschicht abgesenkt. Durch Ein- oder Ausdrehen der Stellschrauben 62 kann die Lage des Fahrbahnelementes eingestellt werden. Es ist zu beachten, dass die Mörtelschicht zumindest teilweise das Gewicht aller Fahrbahnelemente trägt. Das nächstfolgende Fahrbahnelement wird vorzugsweise nach dem Giessen der ersten Betondecke (1. Geschossdecke), mit zwei Zentrier- & Positionierbolzen in Bezug auf das darunter liegende Fahrbahnelement.ausgerichtet.

Die Wanne 60 hat, wie besprochen, mindestens einen integrierten Zentrier- & Positionierbolzen 71. Zusätzlich weist die Wanne Schraubenlöcher 73 auf, in welche Fixierschrauben 74 eingeschraubt werden können, um das Fahrbahnelement 70 an der Wanne 60 zu befestigen. Vorzugsweise hat die Wanne 60 einen rundum laufenden Abdichtflansch 63, um von Grundwasser abzudichten. Die Wanne 60 kann auch mit Laschen 75 versehen sein, die die Wanne in der Gebäudebodenplatte verankern. Sie muss jedoch für die Aufzugsstruktur nicht tragend sein; die Kräfte werden vorzugsweise direkt über die Mörtelschicht in die Gebäudebodenplatte geleitet.

Das als Wanne 60 ausgebildete Basismodul weist ein geringes Gewicht und ein kleines Volumen für Transport und Montage auf und bringt eine drastische Reduktion der Baudauer und der Baukosten mit sich, wobei insbesondere kein spezielles Hebezeug für grössere Lasten erforderlich ist. Zudem erfüllt ein solches Basismodul gleichzeitig Bau- und Aufzugsfunktionen. Bei herkömmlichen Aufzugsanlagen musste die Schachtgrubenwanne am Ort des zu errichtenden Aufzugsschachtes aus Beton gegossen werden, indem Schritt für Schritt die entsprechenden Verschalungen aus Holz aufgebaut wurden. Dieser Vorgang war sehr arbeitsintensiv und teuer. Diese Schritte entfallen bei Verwendung einer erfindungsgemässen Wanne 60. Vorzugsweise besteht die Wanne 60 aus einem CF-Composite. Die Wanne 60 hat beispielsweise ein Gewicht von weniger als 100kg.

Das oberste Element des Aufzugschachts, das auch Topmodul 80 genannt wird, weist nach den Figuren 8A und 8B mindestens einen Antrieb 81 sowie mehrere Rollen auf, zum Beispiel die Rollen 91, 92, 97, 98 für die kabinenseitigen Trums 82 und/oder für die gegengewichtsseitigen Trums 83 der Trag- und Antriebsseile. Das Topmodul 80, an dem indirekt die Aufzugkabine 40 und mindestens ein - hier nicht dargestelltes - Gegengewicht hängen (siehe Fig. 8B), kann eine Art Deckel 86 sein, der von einem Flachdach 89 (Gebäudedecke) her eingebracht wird. An diesem Topmodul 80 sind ein Antrieb 81 sowie Umlenkrollen 91, 92, 97, 98 befestigt, und es weist Abdichtungen 87 gegenüber dem Gebäude und mindestens einen Lüftungsschlitz 88 auf. Wie der Fig. 8B zu entnehmen ist, sitzt das Topmodul 80 vorzugsweise auf einem oberen Fahrbahnelement 100 auf. Vorzugsweise handelt es sich bei dem Topmodul 80 um ein aus Beton vorgefertigtes Element.

Dieses Topmodul 80 mit integrierten Aufzugs- und Baufunktionen, das auf das oberste Fahrbahn- und Türfrontmodul 100 positioniert und abgestützt wird, kann mit werksseitig vormontierten Aufhängungs- und Umlenkrollen (zum Beispiel die Rollen 91, 92, 97, 98), mit einer werksseitig vormontierten Antriebseinheit 81 und/oder mit integrierten Bauschnittstellen bzw. Gebäudeschnittstellen zum Dichten und Isolieren der obersten Gebäudedecke 89 versehen sein. Das Topmodul 80 kann als Innenverschalung für das Giessen der Gebäudedecke 89 verwendet werden.

Ein solches am Schachtkopf montiertes und als Deckenanschluss dienendes Topmodul 80 ist kostengünstig, was den Transport und die Montage anbelangt, gewährt eine grosse Arbeitssicherheit während der Aufzugmontage, kann als Verpackung der Aufzugskomponenten, beispielsweise der Rollen und des Antriebs genutzt werden und führt zudem bauseits zu geringen Kosten beim Schachtkopfbau. Ausserdem kann das Topmodul 80 derart ausgestaltet sein, dass es als Wetterschutz während einer Einbauphase verwendbar ist.

Nach Fig. 9 ist je eine Rolle 91 bzw. 92 für die zwei die Gegengewichte 84 bzw. 85 tragenden Seile 83 (Fig. 8B), derart angeordnet, dass die Projektion jedes hängenden Seiles 83 zumindest angenähert durch den Schwerpunkt des entsprechenden Gegengewichts 84 bzw. 85 verläuft. Es ist ein Träger 45 vorhanden, an dem vier Rollen 93, 94, 95, 96 drehbar angeordnet sind, die sich solidarisch mit der Aufzugkabine 40 bewegen. Die vier Rollen 93, 94, 95, 96 werden vorzugsweise durch die trapezförmig ausgebildete Kabinenführungen 11, 12 (Fig. 1), bzw. 21, 22 (Fig. 2), bzw. 31, 33 (Fig. 3) des jeweiligen modularen Fahrbahnelements geführt.

Die vorzugsweise C-förmig ausgebildeten Fahrbahnelemente 10 (Fig. 1), 20 (Fig. 2), 70 (Fig. 6) und 100 (Fig. 8B) können auch zum Tragen von Treppenhauspodesten genutzt werden, selbst wenn das komplementäre Modul 39 (Fig. 4 oder Fig. 9) entfällt, um beispielsweise einen bezüglich Design und Tragkräften freien hinteren Schachtwandbereich als Gestaltungsfreiraum für Architekten zu bilden. Die C-förmigen Fahrbahnelemente 10, 20, 70 und 100 können dann "innen" und "aussen" an die Fassade eines Gebäudes, oder in eine Fassadennische ein- oder anbaubar ausgebildet sein.

Die modularen C-förmigen Fahrbahnelemente 10, 20, 70 und 100 gemäss Erfindung können zur direkten Aufnahme von Funktionselementen (z.B. Funktionselemente der Türmechanik) ausgeführt werden. Es bedarf dazu nicht unbedingt spezieller Metallrahmen oder Metallprofile. Die Fahrbahnelemente 10, 20, 70 und 100 können sogenannte Gipskanten aufweisen, um ein einfacheres Vergipsen der Schachtaussenwände zu ermöglichen. Durch ihre modulare Gestaltung entfällt ein Ausgleich von Bautoleranzen. Die modularen Fahrbahnelemente 10, 20, 70 und 100 können spezielle Ausnehmungen oder Befestigungsmittel zum direkten, rahmenlosen Befestigen der Türmechanik aufweisen.

Der erfindungsgemässe modular aufgebaute Aufzugsschacht erweist sich als besonders vorteilhaft dadurch, dass zum Tragen bzw. zum Abstützen von Türen, oder zum saubern und genauen Abschliessen oder für Brandschutzanforderungen kein zusätzlicher Türrahmen erforderlich ist. Die einzelnen Module oder Elemente weisen nur ein geringes Gewicht und ein kleines Volumen auf, was nicht nur Vorteile bei Transport und Montage mit sich bringt, sondern überhaupt die Errichtung des Aufzugsschachts durch die beauftragte Baufirma auch in Abwesenheit von Aufzugsexperten an der Baustelle ermöglicht, ohne dabei ein bezüglich Last und Hub spezielles Hebezeug benötigen zu müssen, weil Bau- und Aufzugsfunktionen mit denselben Elementen oder Modulen erfüllt werden, wobei sogar bereits die Anzeige- und Bedienungselemente vormontiert sein können.

Wie aus den Figuren 4 und 9 ersichtlich, werden beispielsweise die Rollen 93, 94, 95 und 96 durch die beispielsweise trapezförmig ausgebildeten Fahrbahnen 11 bzw. 12 (Fig. 1) geführt. Vorzugsweise sind die trapezförmig ausgebildeten Fahrbahnen 11 bzw. 12 (Fig. 1) aus Beton gegossen. Da diese Fahrbahnen lediglich zur Führung der Kabine 40 dienen, sind sie aus statischen Gesichtpunkten unproblematisch. Es ist möglich, relativ dünne Wände 16 und 17 (Fig. 1) vorzusehen, die aber dann nicht zum Befestigen oder als tragende Strukturen verwendet werden sollten. Auch sollte man bei der Konzeption des gesamten Aufzugschachtes und der einzelnen Fahrbahnelemente versuchen, Schallbrücken zu vermeiden, um eine gute Schallisolierung zu ermöglichen. Die horizontalen Fahrbahnbelastungen infolge von exzentrischer Beladung der Aufzugkabine 40 können relativ hohe Werte erreichen. Diese horizontalen Belastungen sind - auch bei dünnen Wänden 16 und 17 (Fig. 1) - unproblematisch, weil sie auf jedem Stockwerk durch die Geschossdecken aufgefangen werden. Die Verbindungen zwischen den Fahrbahnelementen und den Geschossdecken können entweder als starre Beton/Beton-Verbindungen oder in Form elastischer Schalldämmelemente realisiert werden.

Die Gegengewichtführung, zum Beispiel in Form der Schienen 33 und 35, könnte auch wenigstens zum Teil an der Türfrontwand 3 angeordnet sein.

Der Träger 45 der Kabine 40 (Fig. 9) wird direkt über die vier oberen Führungsrollen 93 bis 95 und zum Beispiel über weitere vier in den Figuren nicht sichtbare untere Rollen eines unteren Trägers beispielsweise entlang den Betonfahrbahnen 21, 22 (Fig. 2) geführt.

Durch die trapezförmige Gestaltung der Fahrbahnen 21, 22 ergeben sich vier längliche Führungsebenen 24, 25 bzw. 26, 27 in Fig. 2, die sich vertikal im Aufzugsschacht erstrekken. Die Zwischenebenen 28 bzw. 29 dienen nicht zum Führen der Aufzugkabine 40, sondern können gegebenenfalls für andere Funktionen benutzt werden. Durch die gewählte trapezförmige Bauform der Fahrbahnen 21, 22 ist die Führung der Kabine 40 sehr stabil und auch nutzbar, um zum Beispiel vertikale Kräfte aufzunehmen. Die Führungsgeometrie ist sehr genau, da Stoss-Stellen und Spurdistanz formgebunden sind.

Die Enden einer Fahrbahn 21, 22 (Fig. 11, 12) eines Fahrbahnelements sind vorzugsweise mit je einem direkt im Beton eingegossen Kopplungsstück 101 nach Fig. 10 versehen. Die Figuren 11 und 12 zeigen Kopplungsstücke 110 bzw. 120 an den Enden von zwei aneinander stossenden Fahrbahnelementen. Diese Kopplungsstücke 110 und 120 umfassen einen Zentrierbolzen 121 (Fig. 12) und eine Zentrierbohrung 111 (Fig. 11), wodurch sie bei der Montage des Aufzugschachtes selbsttätig gegeneinander ausgerichtet werden. Die Kopplungsstücke 101 sind in dem gezeigten Beispiel mit verschraubten Verankerungen 131, 132 und 133, 134 nach Fig. 13 und 14 versehen, um sie nach dem Eingiessen im Beton verankert zu halten. Die Flächen 112, 113, 114 bzw. 122, 123, 124 haben die gleiche polygonale Querschnittsform, wie beispielsweise die trapezförmigen Fahrbahnen 11 und 12 nach Fig. 1 oder 21 und 22 nach Fig. 2.

Zum Herstellen der modularen Fahrbahnelemente 10, 20, 30 mit integrierten Fahrbahnen 21, 22 wird vorzugsweise eine Gussform verwendet. Idealerweise bestehen die Kopplungsstükke 110 bzw. 120 aus Metall und können somit auch als Kantenschutz dienen.

Die gegebenenfalls auch asymmetrisch im Querschnitt trapezförmig angeordneten Wände 24, 25 bzw. 26, 27 (Fig. 2), die den schräg stehenden Trapez-Seiten 102 und 103 in Fig. 10 entsprechen, schliessen beispielsweise einen Winkel von min. 60° und max. 120° ein, vorzugsweise jedoch einen Winkel von ca. 80° bis ca. 100°. Für den Winkel β in Fig. 10 gilt dementsprechend 60°> β > 30° oder vorzugsweise 50°> β > 40°. Die Laufflächen 11, 12, 21, 22 sollten keine Rillen, Absätze oder andere Unebenheiten aufweisen, um Stösse bzw.

Schwingungen zu vermeiden, die sich ansonsten über die Rollen 93, 94, 95, 96 auf die Kabine 40 übertragen könnten.

Die Kopplungsstücke 101 (Fig. 10), 110, 120 (Fig. 11, 12) werden vor dem Giessen der Fahrbahnelemente in die Giessform eingelegt. Dadurch ergeben sich ideal ebene Übergänge von den aus Beton gegossenen Führungslaufflächen zu den Kopplungsstücken. Da aufeinander liegende Kopplungsstücke benachbarter Fahrbahnelemente gegenseitig präzise zentriert sind, resultieren im montierten Zustand perfekt fluchtende, absatzfreie Fahrbahnen.

Die Kopplungsstücke 101 weisen vorzugsweise je mindestens eine Aussparung 104 und/oder eine (Gewinde-)Bohrung 105, 106 auf, die zur gegenseitigen Fixierung von zwei aufeinander stehenden Fahrbahnelementen, beispielsweise mit Verbindungslaschen, dienen. Ausserdem können darin (Gewinde-)Bohrungen 107, 108 vorhanden sein, mit welchen eine Verdrehung oder Verschiebung der beim Giessen der Fahrbahnelemente in die Giessform eingelegten Kopplungsstücke verhindert wird. Die Fahrbahnelemente 10, 20, 30, 70 und 100 sind vorzugsweise mit einem durchgehenden Hohlraum 19 und die Kopplungsstücke 101 mit Öffnungen 109 versehen, um durch solche Hohlräume 19 und Öffnungen 109 zum Beispiel mindestens ein Kabel durchziehen zu können.

Die Fahrbahnelemente 10, 20, 30, 70 und 100 sind vorzugsweise mit Fahrbahnen 11, 12 bzw. 21, 22 oder 31, 32 versehen, die einen zumindest angenähert trapezförmigen Querschnitt aufweisen, wobei die Kopplungsstücke 101 plattenförmig mit demselben trapezförmigen Querschnitt ausgebildet sein können. Die schräg stehenden Trapez-Seiten der Fahrbahnen können auch als Führung für Rollen 93, 94, 95, 96 dienen, die sich an einem Träger 45 befinden, der an der Aufzugskabine 40 befestigt ist. Die Rollen 93, 94, 95, 96 können aber auch anderweitig mit der Aufzugkabine 40 verbunden sein.

Zwei weitere Ausführungsformen der Erfindung sind im Zusammenhang mit den Figuren 15 und 16 beschrieben. In Figur 15 ist ein modulares Fahrbahnelement 140 gezeigt, das im unteren Bereich eine Art umlaufenden Sims 141 aufweist. Dieser Sims 141 kann zum Beispiel eine Schalung 142 für das Giessen einer Geschossdecke abstützen, wie in Figur 15 ansatzweise dargestellt. Eine andere Variante ist in der Schnittdarstellung in Figur 16 gezeigt. Das Fahrbahnelement 150 weist eine Vertiefung 151 auf, die als Mittel zur Aufnahme einer Schalung 152 dienen kann, wie auf der linken Seite der Figur angedeutet. Die Mittel 141 und 151 können unter Umständen auch die Geschossdecke direkt tragen.

Demzufolge kann nach einer ersten Ausführung der Erfindung der Aufzugsschacht mit vorfabrizierten modularen Fahrbahnelementen (z.B. aus den Fahrbahnelementen 10, 20) ausgebildet sein, die einen zumindest angenähert C-förmigen Querschnitt aufweisen.

Nach einer zweiten Ausführung der Erfindung kann ein vorzugsweise modular aufgebauter Aufzugsschacht Fahrbahnen 11, 12 bzw. 21, 22 oder 31, 32 umfassen, die einen zumindest angenähert trapezförmigen Querschnitt aufweisen, wobei die schräg stehenden Trapez-Seiten der Fahrbahnen als Führung für Rollen 93, 94, 95, 96 dienen, die sich an mindestens einem Träger 45 befinden, der an der Aufzugskabine 40 befestigt ist.

Nach einer dritten Ausführung kann ein modular aufgebauter Aufzugsschacht mit wenigstens zwei vorfabrizierten modularen Fahrbahnelementen (z.B. aus den Fahrbahnelementen 10, 20) ausgebildet sein, die Fahrbahnen 11, 12, 21, 22 für die Aufzugskabine 40 umfassen, derart, dass mindestens an dem oberen Ende einer unteren Fahrbahn eines Fahrbahnelements ein Kopplungsstück 120 (Fig. 12) fest angeordnet ist, und dass mindestens an dem unteren Ende einer oberen Fahrbahn eines nächsten Fahrbahnelements ein weiteres Kopplungsstück 110 (Fig. 11) fixiert ist, wobei beide Kopplungsstücke 110, 120 ausgestaltet sind, um wenigstens in einem für die Führung der Aufzugskabine 40 vorgesehenen Bereich einen fluchtenden Übergang zwischen diesen zwei Fahrbahnen zu bilden.

Nach einer vierten Ausführung kann der Aufzugsschacht zumindest teilweise auf einer Gebäudebodenplatte aus Beton ruhen, in die eine Wanne 60 eingelassen ist, die als Schalung beim Giessen der Gebäudebodenplatte dient.

Nach einer fünften Ausführung der Erfindung kann der Schachtkopf eines Aufzugsschachts als modulares vorfabriziertes Topmodul 80 aus Beton ausgebildet sein.

Bei all diesen Ausführungen wurden Beispiele von Aufzügen dargestellt, bei denen über Rollen laufende Stahlseile die Kabine 40 und das(die) Gegengewicht(e) tragen. Bei diesen Ausführungsformen können jedoch ohne weiteres auch hydraulische Antriebe zum Einsatz gebracht werden. Statt Seilen können zum Beispiel auch Riemen eingesetzt werden.

Die erfindungsgemässen Ausführungen eines solchen Aufzugsschachts erweisen sich als besonders kostengünstig bei der Herstellung im Werk sowie für Transport und Montage. Sie gewähren eine erhöhte Arbeitssicherheit während der Liftmontage und ermöglichen gegebenenfalls eine Benutzung eines Topmoduls als "Verpackung" der Aufzugskomponenten, beispielsweise der Einheiten mit Rollen und Antrieb.

## Patentansprüche

1. Aufzugsschacht mit zwei Seitenwänden mit Führungen für eine Aufzugskabine, **dadurch gekennzeichnet, dass** die zwei Seitenwände (1, 2) je eine Fahrbahn (11, 12; 21, 22; 31, 32) als Kabinenführung für die Aufzugskabine (40) umfassen, dass die Fahrbahnen (11, 12; 21, 22; 31, 32) einen zumindest angenähert trapezförmigen Querschnitt mit zwei schräg stehenden Trapez-Seiten (24, 25; 26, 27) aufweisen, und dass die schräg stehenden Trapez-Seiten (24, 25; 26, 27) der Fahrbahnen als Führung für Rollen (93, 94, 95, 96) dienen, die mit der Aufzugskabine (40) verbunden sind.

2. Aufzugsschacht nach Anspruch 1, **dadurch gekennzeichnet, dass** die Rollen (93, 94, 95, 96) Drehachsen aufweisen die derart angeordnet sind, dass die Drehachsen zumindest annähernd parallel zu den schräg stehenden Trapez-Seiten (24, 25; 26, 27) verlaufen, und dass die Rollen (93, 94, 95, 96) zumindest angenähert senkrecht entlang den schräg stehenden Trapez-Seiten (24, 25; 26, 27) der trapezförmig ausgebildeten Kabinenführungen (11, 12; 21, 22; 31, 33) verlaufen.

3. Aufzugsschacht nach einem der Ansprüche 1 oder 2, **dadurch gekennzeichnet, dass** die schräg stehenden Trapez-Seiten (24, 25; 26, 27) einen Winkel von min. 60° und max. 120°, vorzugsweise jedoch einen Winkel von min. 80° und max. 100° einschliessen.

4. Aufzugsschacht nach einem der Ansprüche 1 bis 3, **dadurch gekennzeichnet, dass** jede der Fahrbahnen (11, 12; 21, 22) eine vertikal im Aufzugsschacht verlaufende Lauffläche (24, 25; 26, 27) aufweisen, die eben und glatt sind, um ein störungsfreies Abrollen der Rollen (93, 94, 95, 96) entlang der Laufflächen (24, 25; 26, 27) zu gewährleisten.

5. Aufzugsschacht nach einem der Ansprüche 1 bis 4, **dadurch gekennzeichnet, dass** der Aufzugsschacht aus wenigstens zwei vorfabrizierten modularen Fahrbahnelementen (10; 20, 30) besteht, und dass die Seitenwände und die Fahrbahnen des Aufzugsschachts aus Seitenwänden bzw. Fahrbahnen der Fahrbahnelemente (10; 20, 30) zusammengesetzt sind.

6. Aufzugsschacht nach Anspruch 5, **dadurch gekennzeichnet, dass** die Fahrbahnen (11, 12; 21, 22) eines Fahrbahnelements in dieses integriert sind, und dass dieses Fahrbahnelement aus Beton vorfabriziert ist.

7. Aufzugsschacht nach einem der Ansprüche 5 oder 6, **dadurch gekennzeichnet, dass** diese vorfabrizierten modularen Fahrbahnelemente (10; 20; 30) einen zumindest angenähert C-förmigen Querschnitt aufweisen, und dass die Seitenwände (1, 2) der Fahrbahnelemente derart durch eine mittlere dritte Wand (3) derselben verbunden sind, dass die drei verbundenen Wände (1, 2, 3) diesen C-förmigen Querschnitt darstellen, und wobei diese dritte Wand (3) mit einer Türöffnung (13; 23) versehen ist.

8. Aufzugsschacht nach einem der Ansprüche 5 bis 7, **dadurch gekennzeichnet, dass** die Seitenwände (1, 2) zusätzlich integrierte Führungen (33, 34; 35, 36) für Ausgleichgewichte der Aufzugskabine (40) aufweisen, und/oder dass diese dritte Wand (3) integrierte Führungen (37, 38) für Schachttüren aufweisen, wobei vorzugsweise die integrierten Führungen (33, 34; 35, 36) für Ausgleichgewichte und/oder die integrierten Führungen (37, 38) für Schachttüren eingegossen sind.

9. Aufzugsschacht nach Anspruch 8, **dadurch gekennzeichnet, dass** innenseitigen Flächen (16, 17) der Seitenwände (1, 2) des modularen Fahrbahnelements (30), zumindest im Bereich, im dem sich die Führungen (33, 34; 35, 36) für die Ausgleichgewichte der Aufzugskabine (40) befinden, mit der mittleren Wand (3) einen Winkel (a) bilden, der grösser ist als 90 Grad, wobei die Dicke der Seitenwände (1, 2) mit zunehmendem Abstand von der mittleren Wand (3) abnimmt.

10. Aufzugsschacht nach einem der Ansprüche 5 bis 9, **dadurch gekennzeichnet, dass** mindestens an einem oberen Ende einer Fahrbahn (11) eines Fahrbahnelements (10) ein Kopplungsstück (120) fest angeordnet ist, dass mindestens an einem unteren Ende einer Fahrbahn (21) eines nächsten Fahrbahnelements (20) ein weiteres Kopplungsstück (110) fest angeordnet ist, und dass beide Kopplungsstücke (110, 120) ausgestaltet sind, um wenigstens in einem für eine Rollenführung der Aufzugskabine (40) vorgesehenen Bereich einen fluchtenden Übergang zwischen diesen beiden Fahrbahnen (11, 21) zu bilden.

11. Aufzugsschacht nach einem der Ansprüche 1 bis 10, **dadurch gekennzeichnet, dass** die Rollen (93, 94, 95, 96) der Aufzugskabine (40) seitlich von der Aufzugskabine (40) zwischen Kabinenseitenwänden und beiden Seitenwänden des Aufzugsschachtes angeordnet sind.

## Claims

1. Lift shaft with two side walls with guides for a lift cage, **characterised in that** the two side walls (1, 2) each comprise a track (11, 12; 21, 22; 31, 32) as cage guide for the lift cage (40), that the tracks (11, 12; 21, 22; 31, 32) have an at least approximately trapezium-shaped cross-section with two obliquely disposed trapezium sides (24, 25; 26, 27) and that the obliquely disposed trapezium sides (24, 25; 26, 27) of the tracks serve as a guide for rollers (93, 94, 95, 96) connected with the lift cage (40).

2. Lift shaft according to claim 1, **characterised in that** the rollers (93, 94, 95, 96) have rotational axes which are arranged in such a manner that the rotational axes extend at least approximately parallel to the obliquely disposed trapezium sides (24, 25; 26, 27) and that the rollers (93, 94, 95, 96) extend at least approximately perpendicularly along the obliquely disposed trapezium sides (24, 25; 26, 27) of the cage guides (11, 12; 21, 22; 31, 33) of trapezium-shaped construction.

3. Lift shaft according to one of claims 1 and 2, **characterised in that** the obliquely disposed trapezium sides (24, 25; 26, 27) include an angle of at least 60° and at most 120°, preferably, however, an angle of at least 80° and at most 100°.

4. Lift shaft according to one of claims 1 to 3, **characterised in that** each of the tracks (11, 12; 21, 22) has a running surface (24, 25; 26, 27) which extends vertically in the lift shaft and which is flat and smooth in order to ensure undisturbed rolling of the rollers (93, 94, 95, 96) along the running surfaces (24, 25; 26, 27).

5. Lift shaft according to one of claims 1 to 4, **characterised in that** the lift shaft consists of at least two prefabricated modular track elements (10; 20; 30) and that the side walls and the tracks of the lift shaft are composed of side walls or tracks of the track elements (10; 20, 30).

6. Lift shaft according to claim 5, **characterised in that** the tracks (11, 12; 21, 22) of a track element are integrated therein and that this track element is prefabricated from concrete.

7. Lift shaft according to one of claims 5 and 6, **characterised in that** these prefabricated modular track elements (10; 20; 30) have an at least approximately C-shaped cross-section and that the side walls (1, 2) of the track elements are connected by a centre third wall (3) of the same in such a manner that the three connected walls (1, 2, 3) represent this C-shaped cross-section, and wherein this third wall (3) is provided with a door opening (13; 23).

8. Lift shaft according to one of claims 5 to 7, **characterised in that** the side walls (1, 2) have additional integrated guides (33, 34; 35, 36) for compensating weights of the lift cage (40) and/or that this third wall (3) has integrated guides (37, 38) for shaft doors, wherein preferably the integrated guides (33, 34; 35, 36) for compensating weights and/or the integrated guides (37, 38) for shaft doors are cast in place.

9. Lift shaft according to claim 8, **characterised in that** the inward surfaces (16, 17) of the side walls (1, 2) of the modular track element (30) form, at least in the region in which the guides (33, 34; 35, 36) for the compensating weights of the lift cage (40) are disposed, together with the centre wall (3) an angle (a) greater than 90 degrees, wherein the thickness of the side walls (1, 2) decreases with increasing spacing from the centre wall (3).

10. Lift shaft according to one of claims 5 to 9, **characterised in that** a coupling member (120) is fixedly arranged at least at an upper end of a track (11) of a track element (10), that a further coupling member (110) is fixedly arranged at least at a lower end of a track (21) of a next track element (20) and that the two coupling members (110, 120) are designed in order to form an aligned transition between these two tracks (11, 21) at least in a region provided for a roller guidance of the lift cage (40).

11. Lift shaft according to one of claims 1 to 10, **characterised in that** the rollers (93, 94, 95, 96) of the lift cage (40) are arranged laterally of the lift cage (40) between cage side walls and the two side walls of the lift shaft.

## Revendications

1. Gaine d'ascenseur avec deux parois latérales pourvues de guides pour une cabine d'ascenseur, **caractérisée en ce que** les deux parois latérales (1, 2) comprennent chacune une glissière (11, 12 ; 21, 22 ; 31, 32) comme guide pour la cabine d'ascenseur (40), **en ce que** les glissières (11, 12 ; 21, 22 ; 31, 32) présentent une section transversale au moins approximativement trapézoïdale avec deux côtés de trapèze inclinés (24, 25 ; 26, 27), et **en ce que** les côtés de trapèze inclinés (24, 25 ; 26, 27) des glissières servent de guide pour des galets (93, 94, 95, 96) qui sont reliés à la cabine d'ascenseur (40).

2. Gaine d'ascenseur selon la revendication 1, **caractérisée en ce que** les galets (93, 94, 95, 96) ont des axes de rotation qui sont disposés de manière à être au moins approximativement parallèles aux côtés de trapèze inclinés (24, 25 ; 26, 27), et **en ce que** les galets (93, 94, 95, 96) sont au moins approximativement perpendiculaires aux côtés de trapèze inclinés (24, 25 ; 26, 27) des guides de cabine de forme trapézoïdale (11, 12 ; 21, 22 ; 31, 33).

3. Gaine d'ascenseur selon la revendication 1 ou 2, **caractérisée en ce que** les côtés de trapèze inclinés (24, 25 ; 26, 27) définissent un angle de 60° minimum et de 120° maximum, mais de préférence un angle de 80° minimum et de 100° maximum.

4. Gaine d'ascenseur selon l'une des revendications 1 à 3, **caractérisée en ce que** chacune des glissières (11, 12 ; 21, 22) présente une surface de roulement (24, 25 ; 26, 27) qui s'étend à la verticale dans la gaine d'ascenseur et qui est plane et lisse afin de garantir un roulement sans obstacle des galets (93, 94, 95, 96) le long des surfaces de roulement (24, 25 ; 26, 27).

5. Gaine d'ascenseur selon l'une des revendications 1 à 4, **caractérisée en ce qu'**elle se compose d'au moins deux éléments modulaires à glissières (10 ; 20, 30) préfabriqués et **en ce que** les parois latérales et les glissières de la gaine d'ascenseur sont composées par les parois latérales et les glissières des éléments à glissières (10 ; 20, 30).

6. Gaine d'ascenseur selon la revendication 5, **caractérisée en ce que** les glissières (11, 12 ; 21, 22) d'un élément à glissières sont intégrées dans celui-ci et **en ce que** cet élément à glissières est préfabriqué en béton.

7. Gaine d'ascenseur selon la revendication 5 ou 6, **caractérisée en ce que** ces éléments modulaires à glissières préfabriqués (10 ; 20 ; 30) présentent une section transversale au moins approximativement en forme de C, et **en ce que** les parois latérales (1, 2) des éléments à glissières sont reliées par une troisième paroi centrale (3) de ceux-ci de telle sorte que les trois parois reliées (1, 2, 3) présentent cette section transversale en forme de C, cette troisième paroi (3) étant pourvue d'une ouverture de porte (13 ; 23).

8. Gaine d'ascenseur selon l'une des revendications 5 à 7, **caractérisée en ce que** les parois latérales (1, 2) présentent, en supplément, des guides intégrés (33, 34 ; 35, 36) pour des contrepoids de la cabine d'ascenseur (40) et/ou **en ce que** cette troisième paroi (3) présente des guides intégrés (37, 38) pour des portes palières, les guides intégrés (33, 34 ; 35, 36) pour les contrepoids et/ou les guides intégrés (37, 38) pour les portes palières étant coulés.

9. Gaine d'ascenseur selon la revendication 8, **caractérisée en ce que** les surfaces intérieures (16, 17) des parois latérales (1, 2) de l'élément modulaire à glissières (30), au moins dans la zone où se trouvent les guides (33, 34 ; 35, 36) pour les contrepoids de la cabine d'ascenseur (40), forment avec la paroi centrale (3) un angle (a) qui est supérieur à 90 degrés, l'épaisseur des parois latérales (1, 2) allant en diminuant au fur et à mesure qu'on s'éloigne de la paroi centrale (3).

10. Gaine d'ascenseur selon l'une des revendications 5 à 9, **caractérisée en ce qu'**un élément d'accouplement (120) est disposé solidement au moins sur une extrémité supérieure d'une glissière (11) d'un élément à glissières (10), **en ce qu'**un autre élément d'accouplement (110) est disposé solidement au moins sur une extrémité inférieure d'une glissière (21) d'un élément à glissières voisin (20), et **en ce que** les deux éléments d'accouplement (110, 120) sont conçus pour former au moins dans une zone prévue pour un guidage à galets de la cabine d'ascenseur (40) une transition dans l'alignement entre ces deux glissières (11, 21).

11. Gaine d'ascenseur selon l'une des revendications 1 à 10, **caractérisée en ce que** les galets (93, 94, 95, 96) de la cabine d'ascenseur (40) sont disposés sur les côtés de celle-ci, entre ses parois latérales et les deux parois latérales de la gaine d'ascenseur.
